# EUROPÄISCHE PATENTSCHRIFT

(11) **EP 0 118 883 B1**
(45) Veröffentlichungstag und Bekanntmachung des Hinweises auf die Patenterteilung: **05.08.1987**
(21) Anmeldenummer: 84102487.0
(22) Anmeldetag: 08.03.1984
(51) Int. Cl.: A47K 3/22

(54) **Duschabtrennung in Form einer Klapptür**
Shower separator in the form of a trapdoor
Séparation de douche en forme de trappe

(30) Priorität: 10.03.1983 DE 3308452
(43) Veröffentlichungstag der Anmeldung: 19.09.1984
(73) Patentinhaber: Hüppe GmbH & Co., D-26160 Bad Zwischenahn (DE)
(72) Erfinder: Wenzel, Holger, D-2902 Rastede/Wahnbek 1 (DE); Eilers, Klaus, D-2930 Varel 1 (DE); Stammeier, Jobst, D-2900 Oldenburg (DE)
(74) Vertreter: Eisenführ, Speiser & Partner

## Beschreibung

Die Erfindung betrifft eine Duschabtrennung in Form einer - insbesondere aus Silikat-Sicherheitsglas bestehenden - Klapptür, welche schwenkbar an einer Wand mit Hilfe von Scharnieren befestigbar ist, die jeweils aus einem wandseitigen und einem türseitigen Element bestehen, wobei jedes wandseitige Scharnierelement seinerseits aus zwei zur Veränderung des Abstands der Schwenkachse von der Wandebene gegeneinander versetzbaren Teilen besteht, von denen das erste Teil den Schwenkzapfen aufnimmt und das zweite Teil Mittel zur ortsfesten Anbringung aufweist.

Duschabtrennungen oder Duschtüren dieser Art, mit denen sich Duschnischen in technisch einfachster Weise zu Duschkabinen abschliessen lassen, sind beispielsweise aus der US-A 3390486 bekannt. Mit den dort beschriebenen, eingangs angegebenen Mitteln lassen sich auch im Falle gehärteter und daher nicht mehr bearbeitbarer Silikatglastüren Abweichungen vom rechten Winkel zwischen dem meist als Ausrichtkante für den Unterrand der Tür verwendeten Oberrand der Duschtasse einerseits und der Wand andererseits ausgleichen. Dabei wird aber der Abstand zwischen dem angelenkten Seitenrand der Klapptür und der Wand geändert. Wird er verkleinert, kann es zum Klemmen kommen; wird er vergrössert, so gelangt Spritzwasser nach aussen. Elastische Dichtlippen können nur in sehr begrenztem Umfang helfen; vor allem dann nicht, wenn der Abstand zwischen dem angelenkten Seitenrand der Klapptür und der Wand keilförmig ist.

Der Erfindung liegt daher in erster Linie die Aufgabe zugrunde, die Anlenkung der Klapptür so auszubilden, dass die jeweilige Anpassung an bauliche Gegebenheiten ohne Verzicht auf die Abschirmfunktion der Klapptür entlang ihrem angelenkten Seitenrand möglich ist.

Diese Aufgabe wird erfindungsgemäss dadurch gelöst, dass die zweiten Teile der wandseitigen Scharnierelemente an einer gemeinsamen Wandleiste befestigt sind und dass die ersten Scharnierteile Aufnahmemittel für ein die Wandleiste überlappendes Abdeckprofil haben.

Beim Ausrichten der Klapptür gegenüber dem jeweiligen Bezugsbauteil mit Hilfe der verstellbaren Scharniere wird das Abdeckprofil von den ersten Scharnierteilen mitgenommen, so dass dessen Relativstellung gegenüber der Klapptür unabhängig von der Einstellung der Scharniere bestehen bleibt. Ein in der geschlossenen Klapptürstellung enger, den Durchtritt von Spritzwasser verhindernder Spalt zwischen der Klapptür und dem Abdeckprofil bleibt also erhalten. Die Überlappung des Abdeckprofils mit der beiden Scharnieren gemeinsamen Wandleiste, welche ihre Relativstellung zu den zweiten Teilen der Scharniere nicht ändert, sorgt dafür, dass auch beim Verschieben des Abdeckprofils gegenüber der Wandleiste während der Scharnierverstellung kein Spritzwasser durchlassender Spalt zwischen der Wand und den Scharnieren entsteht.

Obwohl - wie gesagt - der Abstand zwischen dem angelenkten Seitenrand der Klapptür und dem Abdeckprofil sehr klein gehalten werden kann und sich beim Verstellen der Scharniere nicht ändert, ist vorzugsweise zusätzlich am Abdeckprofil ein elastisches, mit seinem freien Längsrand an der Klapptür anliegendes Lippenprofil entlang seinem anderen Längsrand befestigt. Aus der US-A 3390486 ist es an sich bekannt, zwischen der Wand und dem angelenkten Seitenrand der Klapptür ein Abdeckprofil anzuordnen, welches dort an der Klapptür befestigt ist.

Der freie Rand der Klapptür kann im Schliesszustand in einen bauseitig vorgesehenen Falz greifen oder einer Gegenwand stumpf gegenüberstehen. Sofern jedoch eine besondere Anschlagleiste für den freien Rand der Klapptür vorgesehen ist, so ist diese in - nicht hierauf beschränkter - Weiterbildung der Erfindung Teil eines dem Abdeckprofil entsprechenden Anschlagprofils, welches eine Wandleiste überlappt und an dieser vertellbar befestigbar ist. Dabei hat das Anschlagprofil vorzugsweise einen in die Wandleiste eingreifenden Abschnitt, in welchem Spreizkörper geführt sind, die von aussen her in formschlüssigen Eingriff mit gezahnten Flächen der Wandleiste aufweitbar sind. Es können dabei mehrere solcher Spreizkörper über die Höhe der Wandleiste des Anschlagprofils vorgesehen sein, deren Zugänglichkeit von aussen durch lösbare Klemmbefestigung der Anschlagleiste im Anschlagprofil erleichtert wird.

Schwierigkeiten ergeben sich bei Duschabtrennungen mit Klapptüren immer dann, wenn diese nach aussen - also von der Dusche weg - aufgeschlagen werden müssen, weil dann an der Tür herablaufendes Wasser auf den Boden im Raum ausserhalb der Dusche tropft. Andererseits lässt sich eine Duschkabine, die von einer nach innen aufschlagenden Tür abgeschlossen wird, schwierig betreten und verlassen. Um der vorerwähnten Schwierigkeit bei einer nach aussen aufschlagenden Klapptür zu begegnen, ist gemäss einer anderen Weiterbildung der Erfindung, welche jedoch nicht auf die oben beschriebene Ausbildung der Klapptür-Anlenkung beschränkt ist, vorgesehen, dass innenseitig am Unterrand der Klapptür eine Wasserablaufrinne befestigt ist, die am freien Rand der Klapptür verschlossen und am angelenkten Rand zur Dusche hin offen ist. Auf der Innenseite der Klapptür ablaufendes Wasser tropft somit nicht ab, sondern gelangt in die Wasserablaufrinne und wird in der Nähe der Schwenkachse in die Dusche abgegeben.

Vorzugsweise ist mit der Wasserablaufrinne mindestens ein sich nach unten erstreckender, elastischer Spritzwasser-Abweisstreifen verbunden, der einen zur sicheren Türfunktion notwendigen Abstand des Klapptür-Unterrandes gegenüber dem Bezugsbauteil (eetwa einem Duschtassen-Oberrand) erlaubt, ohne dass Spritzwasser nach aussen gelangen kann. Dieser oder einer der Spritzwasser-Abweisstreifen wirkt vorteilhaft mit einer auf einem Duschtassenrand o. dgl. befestigbaren Schiene zusammen, die mit einer angeformten weichen Lippe dichtend an der Duschtasse o. dgl. anliegt. Die - im wesentlichen starre - Schiene, welche etwa durch Kleben an dem Bezugsbauteil befestigt werden kann, bietet eine genaue Bezugskante zum Klapptür-Unterrand, wobei die weiche Lippe die Befestigung der Schiene an dem darunterliegenden Bauteil abdeckt und schützt.

Die Zeichnungen veranschaulichen die Erfindung an einem Ausführungsbeispiel, und zwar zeigt:
Fig. 1 eine Frontalansicht einer erfindungsgemässen Duschabtrennung;
Fig. 2 eine teilweise geschnittene, teilweise aufgebrochene Darstellung der Scharnierausbildung der Klapptür gemäss Fig. 1 in vergrössertem Massstab;
Fig. 3 teils eine Draufsicht, teils einen Querschnitt gemäss der Linie 111-111 in Fig. 1;
Fig. 4 einen teilweisen Querschnitt gemäss der Linie IV-IV in Fig. 1;
Fig. 5 einen teilweisen Vertikalschnitt gemäss der Linie V-V in Fig. 1;
Fig. 6 eine teilweise geschnittene Ansicht einer abgewandelten Scharnierausbildung, und zwar im geöffneten Zustand;
Fig. 7 eine Ansicht in Richtung des Pfeiles X in Fig. 6;
Fig. 8 eine der Fig. 6 entsprechende (nicht geschnittene) Ansicht des Scharniers in geschlossenem Zustand; und
Fig. 9 eine Ansicht in Richtung des Pfeiles Y in Fig. 8.

Die durch Unterbrechung stark verkleinert dargestellte Duschabtrennung gemäss Fig. 1 besteht aus der Klapptür 1, den oberen und unteren Scharnieren, von denen nur die Teile 16 und 24 bzw. 24a sichtbar sind, der scharnierseitigen Wandleiste 4 mit dem Abdeckprofil 5 und der gegenüberliegenden Wandleiste 6 mit dem Anschlagprofil 7 sowie der Anschlagleiste 8. Näheres über die Ausbildung der Scharniere sowie der verschiedenen Leisten und Profile lässt sich den Fig. 2 bis 4 entnehmen.

An der Wandleiste 4, welche beispielsweise durch Schrauben (Befestigungslöcher 10) an einer Wand befestigt werden kann, ist das zweite Teil 11 des oberen wandseitigen Scharnierelements 2 mit Hilfe von Schrauben 12 befestigt. Es hat im Vertikalschnitt der Fig. 2 Winkelform und ist auf seiner nach oben weisenden Fläche 13 mit einer parallel zur Wandebene 14 (= wandseitige Oberfläche der Wandschiene 4) parallelen Riffelverzahnung versehen. Eine entsprechende Riffelverzahnung 15 ist auf der zugeordneten Unterfläche des ersten Teils 16 des Scharnierelements 2 vorgesehen, welche sich nach Art eines Kragarmes von der Wandebene 14 weg erstreckt und mit Hilfe einer Schraube 17 am zweiten Teil 11 des Scharnierelements befestigt ist. Das im ersten Teil 16 vorgesehene Langloch 18 für die Schraube 17 erlaubt nach Lösen der Schraube eine Relativverstellung der Teile 11, 16 zueinander, so dass der Abstand der Schwenkachse 19 gegenüber der Wandebene 14 verändert werden kann. Ein zur Schwenkachse 19 konzentrischer Schwenkzapfen 20 ist mit Hilfe seines Schraubabschnitts 21 im ersten Teil 16 des Scharnierelements 2 befestigt und greift bei 22 in ein am Türblatt 23 befestigtes Lagerteil 24 ein.

Eine dem Querschnitt des Abdeckprofils 5 (Fig. 3 und 4) entsprechend geformte Nut 25 in der Unterfläche des ersten Teils 16 des Scharnierelements 2 bildet ein Mittel zur Aufnahme und Halterung des Abdeckprofils 5, so dass bei einer Relativverstellung der Scharnierteile 11, 16 das Abdeckprofil 5 mit dem zweiten Scharnierteil 16 mitgenommen wird und seine Relativlage zur Schwenkachse 19 und damit zum angelenkten Rand 26 der Klapptür 1 nicht verändert.

Die Ausbildung des unteren wandseitigen Scharnierelements 3 ist weitgehend entsprechend, und gleichartige Teile sind mit denselben Bezugszeichen bezeichnet. Unterschiedlich ist im wesentlichen nur die Schraube 17a, welche von oben durch das zweite Teil 11 und das Langloch 18 des ersten Teils 16 gesteckt und mit einer Mutter 27 verschraubt ist. Ferner ist der Gelenkzapfen 20a ein einfacher Stift, welcher in das erste Teil 16 des Scharnierelements 3 gepresst und in das Lagerteil 24a am Türblatt 23 der Klapptür 1 eingeführt ist. Auch hier sorgt aber eine Nut 25 in der entsprechenden - hier natürlich nach oben weisenden - Fläche des ersten Scharnierteils 16 für die Aufnahme und Halterung des Abdeckprofils 5, so dass es im ganzen seine Relativstellung zur Klapptür 1 beibehält, wenn die Scharnierelemente 2, 3 durch Relativverstellung ihrer Teile 11, 16 den örtlichen Einbaugegebenheiten angepasst werden.

Die Fig. 3 und 4 machen deutlich, wie das Abdeckprofil 5 die Schenkel 28 der Wandleiste 4 überlappt, so dass bei unterschiedlicher Verstellung der Scharnierelemente 2, 3 zwar eine unterschiedlich breite Schattennut zwischen der Wand und den ihr zugewandten Kanten des Abdeckprofils 5 resultiert, nicht aber ein Spritzwasser hindurchlassender Spalt. Der wichtige Abstand zwischen dem Abdeckprofil 5 und der angelenkten Kante 26 der Klapptür 1 bleibt von einer Scharnierverstellung unberührt.

Innenseitig ist ein elastisches Lippenprofil 29 entlang seinem Längsrand 30 am Abdeckprofil 5 befestigt, nämlich in eine Nut 31 eingeschoben. Mit seinem freien Längsrand 32 liegt es am Türblatt 23 der Klapptür 1 dichtend an, macht dessen Schwenkbewegungen aber aufgrund seiner Elastizität und leichten Vorspannung ohne weiteres mit.

Fig. 3 veranschaulicht auch, wie die Anschlagleiste 8 Teil des Anschlagprofils 7 ist, nämlich in dieses klemmend eingeschoben. Ein innenseitig angeformter U-förmiger Abschnitt 40 des Anschlagprofils 7 greift zwischen seitliche Backen 41 der Wandleiste 6, welche Längsriefen 42 aufweisen. Über die Höhe des Anschlagprofils 7 verteilt sind in den U-förmigen Ansatz 40 (kurze) Spreizkörper 43 eingesetzt, welche mit Hilfe der Verschraubung 44 und dem Keil 45 so aufgeweitet werden können, dass seitliche Ansätze 46 in die Längsriefen 42 gedrückt werden und eine formschlüssige Verbindung zwischen dem Anschlagprofil 7 und der Wandleiste 6 herstellen, und zwar derart, dass die Anschlagleiste 8 über ihre ganze Höhe dieselbe Relativstellung zum Türblatt 23 der Klapptür 1 besitzt.

Fig. 5 veranschaulicht die oben beschriebene Weiterbildung im Bereich des Unterrandes 50 der Klapptür 23. Ein Kunststoffprofil 51 umgreift mit seinen Abschnitten 52, 53 den Unterrand 50 und ist mit dem Türblatt 23 verklebt. Durch einen weiteren Abschnitt 54 des Profils 51 ist eine Wasserablaufrinne 55 ausgebildet, die - in nicht dargestellter Weise - an ihrem der freien Kante 33 der Klapptür 1 benachbarten Ende verschlossen ist, während - ebenfalls nicht dargestellt - das der angelenkten Kante 26 der Klapptür 1 benachbarte Ende zum Duschinnenraum hin entwässert. Unterseitig sind am Profil 51 sich nach unten erstreckende, elastische Spritzwasser-Abweisstreifen 56, 57 angeformt. Diese wirken mit einer Schiene 58 zusammen, deren relativ starrer Abschnitt 59 mit Hilfe eines Klebstreifens 60 auf einer Unterlage (etwa dem Oberrand einer Duschtasse) befestigt werden kann, während eine angeformte weiche Lippe 61 die Abdichtung zum (in Fig. 5 rechts befindlichen) Innenraum der Dusche bewirkt und gleichzeitig den dauerelastischen Kitt abdeckt, welcher in der Höhlung 62 zwischen dem Abschnitt 59 und der Lippe 61 der Schiene 58 angeordnet werden kann.

Zum Innenraum der Duschtasse hin setzt sich das Profil 51 ausserdem in einer Lippe 62 fort, welche das Auftreffen von Schwallwasser sowie grösseren Mengen von Spritzwasser auf die von den Abweisstreifen 56, 57 mit der Schiene 58 gebildete Randdichtung von vornherein verhindert. Die Kreuzschraffur bestimmter Abschnitte des Profils 51 deutet an, dass es sich hier um Abschnitte aus weicher eingestelltem Kunststoff als die übrigen Profilabschnitte handelt.

Die in den Figuren 6-9 dargestellte Abwandlung der Scharnierausbildung bezieht sich auf das untere wandseitige Scharnierelement 3, und speziell auf das Zusammenwirken dessen ersten Teils 16 mit dem Gelenkzapfen 20a und das am Türblatt 23 befestigte Lagerteil 24a (Fig. 2). Die geänderte Ausbildung des unteren Scharnierelements 3 sieht vor, dass das Türblatt 23 (welches in den Figuren 6-9 nicht dargestellt ist) beim Öffnen der Tür angehoben wird, im geöffneten Zustand (etwa 90° Öffnungswinkel) stehenbleibt und beim Schliessen der Tür während des letzten Teils des Schliessweges (etwa ab einem restlichen Öffnungswinkel von 45° bis 30°) selbsttätig den Schliessvorgang vollendet und auf die Anschlagleiste 8 eine Schliesskraft ausübt. Um das Anheben des Türblatts 23 nicht zu behindern, muss das obere Scharnierelement 2 mit seinem ersten Teil 16 Abstand vom Türblatt 23 haben; dies ist in der in Figur 2 dargestellten Ausbildung bereits vorgesehen, so dass beim Anheben des Türblatts 23 der Schwenkzapfen 20 tiefer in das Lagerteil 24 eindringt.

Scharnierelemente, welche das Türblatt beim Öffnen anheben und beim Schliessvorgang eine Schliesskraft freisetzen, sind an sich bekannt. Ihre konstruktive Ausbildung hat sich jedoch aus einer Reihe von Gründen als nachteilig erwiesen. So ist die Schliesskraftverteilung über den Öffnungswinkel für eine optimale Funktion (insbesondere bei einer Duschabtrennung) ungünstig, und ferner verschleissen die bekannten Scharnier-Hebeeinrichtungen zu rasch. Diese Nachteile vermeidet die nachstehend beschriebene Scharnierausbildung.

Im Teil 16 des unteren Scharnierelements 3 (Fig. 2) ist der Schwenkzapfen 20a befestigt. Im Lagerteil 24a, welches seinerseits am (nicht dargestellten) Türblatt 23 befestigt ist, ist der Schwenkzapfen 20a axial, d.h. vertikal verschieblich. Der dem Lagerteil 24a zugewandte Flächenabschnitt 70 der Oberseite des Scharnierteils 16 ist, wie insbesondere aus den Figuren 6-8 hervorgeht, abgeschrägt.

Zwischen dem Flächenabschnitt 70 und der diesem zugekehrten Unterseite des Lagerteils 24a ist eine Scheibe 71 angeordnet. Diese umgreift mit einem im wesentlichen U-förmigen Ausschnitt 72 den Schwenkzapfen 20a, wobei zur Anpassung die Berandung des Ausschnitts 72 die am besten der Figur 6 entnehmbare Konfiguration hat. Ferner ist, in Verlängerung der Mittelachse des U-förmigen Ausschnitts 72, in der Scheibe 71 oberseitig eine Kugelpfanne 73 ausgebildet, in die eine Kugelkalotte 74 eingreift, welche das Ende eines senkrecht nach unten aus dem Lagerteil 24a hervorstehenden und in diesem befestigten Stiftes 75 bildet. Gegenüber der vom Schwenkzapfen 20a bestimmten Schwenkachse ist die Mittelachse des Stiftes 75 um das Mass x exzentrisch (zum freien Vertikalrand 33 des Türblatts 23 hin) versetzt.

Das Gewicht des Türblatts 23 stützt sich über das Lagerteil 24a, den Stift 75 und die Scheibe 71 auf dem Flächenabschnitt 70 des Scharnierteils 16 ab. In dem in den Figuren 6 und 7 dargestellten Öffnungszustand (Öffnungswinkel 90°) bewirkt die vom Gewicht herrührende Kraft kein Drehmoment um die Schwenkachse des Scharnierzapfens 20a. Erst die Verkleinerung des Öffnungswinkels beim Schliessen der Tür lässt ein solches Drehmoment entstehen, weil dann die von der Schräge des Flächenabschnitts 70 erzeugte horizontale Kraftkomponente nicht mehr durch die Schwenkachse hindurch, sondern an dieser vorbei geht; der senkrechte Abstand dieser Komponente zur Schwenkachse stellt den Hebelarm des Drehmoments dar. Weil dieser Hebelarm - ausgehend von Null beim Öffnungswinkel 90° - zunächst sehr klein ist, entsteht zunächst auch ein nur geringes Drehmoment. Dies nimmt nach einer Sinusfunktion mit kleiner werdendem Öffnungswinkel und entsprechend grösser werdendem Hebelarm zu, so dass bei Erreichen eines restlichen Öffnungswinkels von etwa 45 bis 30° das Drehmoment ausreichend gross ist, das restliche Schliessen selbsttätig auszuführen und das Türblatt 23 an die Anschlagleiste 8 zu drücken.

Bei diesem Schwenkvorgang gleitet die Kugelkalotte 74 des Stiftes 75 in der Kugelpfanne 73 der Scheibe 71, und deren Ausschnitt 72 sichert einerseits die generelle Anordnung der Scheibe 71 auf dem Flächenabschnitt 70, andererseits erlaubt er die aus geometrischen Gründen notwendige Bewegung der Scheibe 71 gegenüber dem Schwenkzapfen 20a. Weder die Bewegung der Kugelkalotte 74 in der Kugelpfanne 73, noch die der Scheibe 71 auf dem schrägen Flächenabschnitt 70 ist verschleissanfällig, und die nach einer Sinusfunktion erfolgende Zunahme der Schliesskraft beim Schliessen der Tür gewährleistet eine angenehme Handhabung der Duschabtrennung.

Die Figuren 8 und 9 veranschaulichen die gegenüber dem Öffnungszustand erheblich unterschiedliche Relativlage der Scheibe 71 in bezug auf den schrägen Flächenabschnitt 70 und den Scharnierzapfen 20a. Insbesondere Figur 8 macht die Zweckmässigkeit der Randkontur des U-förmigen Ausschnitts 72 in der Scheibe 71 deutlich.

## Patentansprüche

1. Duschabtrennung in Form einer - insbesondere aus Silikat-Sicherheitsglas bestehenden - Klapptür (1 weiche schwenkbar an einer Wand mit Hilfe von Scharnieren befestigbar ist, die jeweils aus einem wandseitigen und einem türseitigen Element (2, 3; 24, 24a) bestehen, wobei jedes wandseitige Scharnierelement (2, 3) seinerseits aus zwei zur Veränderung des Abstands der Schwenkachse (19) von der Wandebene (14) gegeneinander versetzbaren Teilen (11, 16) besteht, von denen das erste Teil (16) den Schwenkzapfen (20, 20a) aufnimmt und das zweite Teil (11) Mittel (4, 10) zur ortsfesten Anbringung aufweist, dadurch gekennzeichnet, dass die zweiten Teile (11) der wandseitigen Scharnierelemente (2, 3) an einer gemeinsamen Wandleiste (4) befestigt sind, und dass die ersten Scharnierteile (16) Aufnahmemittel (25) für ein die Wandleiste (4) überlappendes Abdeckprofil (5) haben.

2. Duschabtrennung nach Anspruch 1, dadurch gekennzeichnet, dass am Abdeckprofil (5) ein elastisches, mit seinem freien Längsrand (32) an der Klapptür (1) anliegendes Lippenprofil (29) entlang seinem anderen Längsrand (30) befestigt ist.

3. Duschabtrennung insbesondere nach einem der vorhergehenden Ansprüche mit einer Anschlagleiste für den freien Rand der Tür, dadurch gekennzeichnet, dass die Anschlagleiste (8) Teil eines dem Abdeckprofil (5) entsprechenden Anschlagprofils (7) ist, welches eine Wandleiste (6) überlappt und an dieser verstellbar befestigt ist.

4. Duschabtrennung nach Anspruch 3, dadurch gekennzeichnet, dass das Anschlagprofil (7) einen in die Wandleiste (6) eingreifenden Abschnitt (40) hat, in welchem Spreizkörper (43) geführt sind, die von aussen her in formschlüssigen Eingriff mit gezahnten Flächen (Längsriefen 42) der Wandleiste (6) aufweitbar sind.

5. Duschabtrennung insbesondere nach Anspruch 1 oder einem der folgenden Ansprüche, wobei die Klapptür von der Dusche weg (nach aussen) schwenkbar ist, dadurch gekennzeichnet, dass innenseitig am Unterrand (50) der Klapptür (23) eine Wasserablaufrinne (55) befestigt ist, die am freien Rand (33) der Klapptür (23) verschlossen und am angelenkten Rand (26) zur Dusche hin offen ist.

6. Duschabtrennung nach Anspruch 5, dadurch gekennzeichnet, dass mit der Wasserablaufrinne (55) mindestens ein sich nach unten erstreckender, elastischer Spritzwasser-Abweisstreifen (56; 57) verbunden ist.

7. Duschabtrennung nach Anspruch 6, dadurch gekennzeichnet, dass der Spritzwasser-Abweisstreifen (56, 57) mit einer auf einem Duschtassenrand o. dgl. befestigbaren Schiene (59) zusammenwirkt, die mit einer angeformten weichen Lippe (61) dichtend an der Duschtasse o. dgl. anliegt.

8. Duschabtrennung insbesondere nach Anspruch 1 oder einem der folgenden Ansprüche, dadurch gekennzeichnet, dass das erste Scharnierteil (16) des unteren Scharnierelements (3) einen senkrecht zur Hauptebene des geschlossenen Türblatts (23) geneigten oberen Flächenabschnitt (70) hat, auf dem eine Druckscheibe (71) gleitbar gehalten ist, in die ein mit radialem Abstand (x) vom axial relativverschieblichen Scharnierzapfen (20a) parallel zu diesem nach unten ragenden Stift (75) eingreift.

9. Duschabtrennung nach Anspruch 8, dadurch gekennzeichnet, dass eine am freien Ende des Stiftes (75) ausgebildete Kugelkalotte (74) in eine in der Scheibe (71) ausgebildete Kugelpfanne (73) eingreift.

10. Duschabtrennung nach Anspruch 8 oder 9, dadurch gekennzeichnet, dass die Scheibe (71) mit einem Ausschnitt (72) den Scharnierzapfen (20a) lose umfasst.

## Revendications

1. Séparateur de douche en forme de trappe (1), constituée notamment en verre de sécurité au silicate, cette trappe étant liée à une paroi par pivotement à l'aide de charnières, dont chacune est constituée d'un élément côté paroi et d'un élément côté trappe (2, 3, 24, 24a), chaque élément de charnière côté paroi (2, 3) étant constitué à son tour de deux parties (11, 16) déplaçables l'une par rapport à l'autre pour faire varier la distance de l'axe de pivotement (19) au plan (14) de la paroi, la première partie (16) recevant l'axe de pivotement (20, 20a) et la seconde partie (11) comportant des moyens (4, 10) pour l'attache en position fixe, caractérisé en ce que les secondes parties (11) des éléments de charnières côté paroi (2, 3) sont fixées sur une baguette de paroi commune (4), et en ce que les premières parties (16) de ces éléments de charnières comportent des logements (25) pour un profilé de recouvrement (5) recouvrant la baguette de paroi (4).

2. Séparateur de douche selon la revendication 1, caractérisé en ce que sur le profilé de recouvrement (5) est fixé un profilé à lèvres élastique (29) reposant sur la trappe (1) par son bord longitudinal libre (29), la fixation ayant lieu le long de son autre bord longitudinal (30).

3. Séparateur de douche, notamment selon l'une des revendications précécentes, avec une baguette de butée pour le bord libre de la trappe, caractérisé en ce que la baguette de butée (8) fait partie d'un profilé de butée (7) correspondant au profilé de recouvrement (5), ce profilé de butée recouvrant une baguette de paroi (6) et étant fixé de façon réglable sur celle-ci.

4. Séparateur de douche selon la revendication 3, caractérisé en ce que le profilé de butée (7) comporte un partie (40) s'engageant dans la baguette de paroi (6), partie dans laquelle sont guidés des corps à expansion (43) pouvant être dilatés à partis de l'extérieur en étant en prise par forme avec des surfaces dentées (cannelures longitudinales 42) de la baguette de paroi (6).

5. Séparateur de douche, notamment selon la revendication 1 ou l'une des revendications suivantes, la trappe pouvant pivoter à l'écart de la douche (vers l'extérieur), caractérisé en ce qu'une rigole d'évacuation d'eau (55) est fixée du côté intérieur sur le bord inférieur (50) de la trappe (23), cette rigole étant fermée sur le bord libre (33) de la trappe (23) et étant ouverte vers la douche sur le bord articulé (26).

6. Séparateur de douche selon la revendication 5, caractérisé en ce qu'au moins une bande élastique de rejet d'eau de projection (56, 57) s'étendant vers le bas est assemblée avec la rigole d'évacuation d'eau (55).

7. Séparateur de douche selon la revendication 6, caractérisé en ce que la bande de rejet d'eau de projection (56, 57) coopère avec un rail (59) se fixant sur un bord de receveur de douche ou similaire, ce rail reposant de façon étanche par une lèvre souple moulée (61) sur le receveur ou similaire.

8. Séparateur de douche, notamment selon la revendication 1 ou l'une des revendications suivantes, caractérisé en se que la première partie (16) de l'élément de charnière inférieur (3) présente une partie de surface supérieure (70) en biseau perpendiculairement au plan principal du panneau de trappe fermé (23), partie su laquelle un plateau de presson (71) est maintenu pour coulisser, plateau dans lequel s'engage une broche (75) située à une distance radiale (X) de l'axe de charnière (20a) déplaçable en direction axiale, cette broche étant parallèle à l'axe et dirigée vers le bas.

9. Séparateur de douche selon la revendication 8, caractérisé en ce qu'une calotte spérique (74) réalisée à l'extrémité libre de broche (75) s'engage dans une cuvette sphérique (73) réalisée dans le plateau (71).

10. Séparateur de douche selon la revendication 8 ou 9, caractérisé en ce que le plateau (71) entoure librement l'axe de charnière (20a) par un évidement (72).

## Claims

1. A shower screen in the form of a hinged door (1) constisting in particular of silicate safety- glass, which may be fastened pivotally to a wall by means of hinges which consist respectively of one member next the wall and one member next the door (2, 3; 24, 24a), where each hinge member (2, 3) next the wall consists in turn of two parts (11, 16) adjustable with respect to one another for alteration of the clearance of the pivot (19) from the plane (14) of the wall, the first (16) of these parts receiving the pivot pin (20, 20a) and the second part (11) exhibiting means (4, 10) of permanent fixing, characterized in that the second parts (11) of the hinge members (2, 3) next the wall are fastened to one common wall-fillet (4), and that the first hinge parts (16) have receiver means (25) for a coversection (5) overlapping the wall-fillet (4).

2. A shower screen as in Claim 1, characterized in that an elastic lip-section (29) which rests against the hinged door (1) by its free longitudinal edge (32) is fastened along its other longitudinal edge (30) to the cover-section (5).

3. A shower screen in particular as in one of the preceding Claims and having a stop-fillet for the free edge of the door, characterized in that the stop-filled (8) is part of a stop-section (7) corresponding with the cover-section (5), which overlaps a wall-fillet (6) ans is fastened adjustably to it.

4. A shower screen as in Claim 3, characterized in that the stop-section (7) has a portion (40) which engages in the wall-fillet (6) and in which are guided spreaders (43) which may be widened from outside into close-fitting engagement with toothed areas (longitidunal grooves 42) of the wall-fillet (6).

5. A shower screen in particular as in Claim 1 or one the following Claims, in which the hinged door may swing away from the shower (outwards), characterized in that on the inside at the bottom edge (50) of the hinged door (23) a water run-off trough (55) is fastened, which is closed off at the free edge (33) of the hinged door (23) and is open towards the shower at the hinged edge (26).

6. A shower screen as in Claim 5, characterized in that at least one elastic splash-rejector strip (56, 57) extending downwards is connected to the water run-off trough (55).

7. A shower screen as in Claim 6, characterized in that the splash-rejector strip (56, 57) cooperates with a rail (59) which may be fastened to one edge of the shower pan or the like and which rests by a moulded-on soft lip (61) to make a seal against the shower pan or the like.

8. A shower screen in particular as in Claim 1 or one of the following Claims, characterized in that the first hinge part (16) of the bottom hinge member (3) has an upper portion (70) of the face of it, which slopes at right angles to the main plane of the closed leaf (23) of the door and against which a pressure disc (71) is held slidably, in which a pin (75) engages which projects downwards in parallel with the axially relatively shiftable hingepin (20a) at a radial clearance (x) from it.

9. A shower screen as in Claim 8, characterized in that a spherical segment (74) made at the free end of the pin (75) engages in a ball socket (73) made in the disc (71).

10. A shower screen as in Claim 8 or 9, characterized in that the disc (71) embraces the hingepin (20a) loosely with a cut-out (72).
